# EUROPÄISCHE PATENTSCHRIFT

(11) **EP 2 664 722 B1**
(45) Veröffentlichungstag und Bekanntmachung des Hinweises auf die Patenterteilung: **03.05.2017**
(21) Anmeldenummer: 13159101.8
(22) Anmeldetag: 14.03.2013
(51) Int. Cl.: E03F 5/04

(54) **Bodenablauf mit einer Abdeckung zur Aufnahme einer Fliese**
Floor drain with a cover for receiving a tile
Bouche d'égout avec couvercle destiné à recevoir un carrelage

(30) Priorität: 16.05.2012 DE 202012004881 U
(43) Veröffentlichungstag der Anmeldung: 20.11.2013
(73) Patentinhaber: Viega Technology GmbH & Co. KG, 57439 Attendorn (DE)
(72) Erfinder: Schäfer, Patrick, 58093 Hagen (DE); Schulte, Reinhard, 59889 Eslohe (DE)
(74) Vertreter: Cohausz & Florack

(56) Entgegenhaltungen:
- EP-A2- 2 113 614
- DE-U1-202010 007 534
- GB-A- 2 172 627
- JP-U- H0 573 066

## Beschreibung

Die Erfindung betrifft einen Bodenablauf gemäss dem Oberbegriff des Anspruchs 1, insbesondere für Nassräume.

Der erfindungsgemäße Bodenablauf ist insbesondere für bodengleiche Duschen bestimmt.

Aus der DE 20 2005 004 087 U1 ist ein gattungsgemäßer Bodenablauf bekannt, der einen oben offenen Sitz für eine Abdeckung aufweist. Die Abdeckung ist in den Sitz herausnehmbar eingesetzt, derart, dass ein umlaufender Einlaufschlitz zwischen dem oberen Rand des Sitzes und dem Außenrand der Abdeckung gebildet ist. Die Abdeckung weist einen Boden und eine umlaufende Einfassung in Form eines dünnen, vertikal stehenden Rahmens auf, wobei der Rahmen mit dem Boden eine Vertiefung zum Einsetzen eines frei wählbaren Bodenbelags-Zuschnitts, beispielsweise eines Fliesenzuschnitts definiert. Der in die Vertiefung eingesetzte Bodenbelags- bzw. Fliesenzuschnitt wird dann von der rahmenartigen Einfassung unmittelbar umgriffen. Dieser bekannte Bodenablauf ermöglicht im Vergleich zu herkömmlichen Bodenabläufen, die einen metallischen Ablaufrost aufweisen, eine optische Anpassung des Ablaufs an den Bodenbelag in der Umgebung. Um die Vertiefung fachgerecht zu verfüllen, muss der Bodenbelag an die Vertiefung angepasst und eingearbeitet werden. Bei der Verwendung von großformatigen Fliesen (> 100 x 100 mm) wird die Flieseneinlage in passender Größe zugeschnitten. Werden auf dem Fußboden jedoch kleine Fliesen wie z.B. 95 x 95 mm verwendet, muss die Flieseneinlage mit einem umlaufenden Silikon- oder Kleberrand eingesetzt werden. Durch die nun sichtbaren Baumaterialien wie auch die beiden Rahmen wirkt der Aufsatz nun nicht mehr so dezent und eine optisch ansprechende Integration an den Bodenbelag ist nicht mehr möglich. Ferner erscheint dieser bekannte Bodenablauf in hygienischer Hinsicht noch verbesserbar zu sein.

Des Weiteren ist aus der DE 20 2006 014 959 U1 ein Bodenablauf bekannt, der einen Rahmen und einen darin von oben einsetzbaren Träger aufweist, wobei der Rahmen und die Außenkante des Trägers einen Einlaufschlitz bilden. Der Träger ist oberseitig mit einer Glasplatte versehen, deren Außenkante geschliffen oder abgerundet ist. Ein Zuschneiden der Glasplatte auf der Baustelle ist nicht erforderlich. Denn die Glasplatte besteht aus vorkonfektioniertem Sicherheitsglas und kann je nach Ausführung durchgefärbt, rückseitig farblich beschichtet und/oder mattiert sein. Die Glasplatte und der Rahmen bilden einen oberen umlaufenden Einlaufschlitz, an den sich der durch den Rahmen und die Außenkante des Trägers gebildete Einlaufschlitz anschließt. Dieser bekannte Bodenablauf weist somit keine Einfassung mit einem zusätzlichen dünnen Rahmen im Sinne der DE 20 2005 004 087 U1 auf. Der obere Einlaufschlitz ist unmittelbar durch die Außenkante der Glasplatte und die Innenseite des Rahmens definiert. Da der Träger als Abdeckung keinen zusätzlichen Rahmen als Einfassung aufweist, sondern beispielsweise aus einer ebenen Trägerplatte besteht, entstehen keine Schmutzfugen, die sonst zwischen der Einfassung und der Glasplatte vorhanden wären. EP 2 113 614 A2 weist die Merkmale des Oberbegriffs des Anspruchs 1 auf.

Der vorliegenden Erfindung liegt die Aufgabe zugrunde, einen Bodenablauf der eingangs genannten Art bereitzustellen, der die Möglichkeit bietet, sowohl einen geschnittenen Bodenbelag, ein Mosaik aber auch eine einzelne Fliese auf einfache Weise anordnen zu können, so dass sich der Bodenablauf bzw. seine Abdeckung nicht störend gegenüber dem umgebenden Bodenbelag abhebt. Zudem soll der Bodenablauf, bei einer ausreichend hohen Ablaufleistung, so flach konstruiert sein, dass er sich auf der Abdichtungsebene auf dem Estrich in das Fliesenraster integrieren lässt.

Zur Lösung dieser Aufgabe wird ein Bodenablauf mit den Merkmalen des Anspruchs 1 vorgeschlagen.

Der erfindungsgemäße Bodenablauf ist aus einem mit einer abbindenden Baumaterialmasse stoffschlüssig zu verbindenden Ablaufelement und einer plattenförmigen Abdeckung zur Aufnahme einer Fliese oder eines Mosaiks aufgebaut. Die Abdeckung ist mit einem ringförmigen Positionierungselement verbunden, das an der Unterseite der Abdeckung angeordnet ist und mit derselben mindestens einen Wassereinlaufspalt begrenzt. An dem Ablaufelement ist ein Sitz zur lösbaren Aufnahme des Positionierungselements ausgebildet. Der Außendurchmesser des Positionierungselements ist kleiner als oder gleich dem größten Außenmaß der Abdeckung. Die Abdeckung ist rahmenlos ausgebildet, so dass die Fliese oder das Mosaik die Abdeckung seitlich überragt oder im Wesentlichen bündig mit dem Außenrand der Abdeckung abschließt. Die Abdeckung weist mindestens zwei an gegenüberliegenden Seiten vorstehende, nach oben abgewinkelte Stege auf. Diese Stege bzw. Winkel dienen als Verdrehsicherung der mit einer einzelnen Fliese oder einem Mosaik belegten Abdeckung gegenüber den angrenzenden Fliesen, um eine gleichmäßige Einlaufspaltbreite sicherzustellen.

Das Ablaufelement kann dabei typischerweise aus einem Ablaufgehäuse oder beispielsweise aus einem Aufstockelement (Höhenausgleichselement) bestehen.

Der erfindungsgemäße Bodenablauf bietet die Möglichkeit einer passgenauen und weitestgehend unauffälligen Anordnung in einem Fliesenraster bzw. Fugenraster. Eine einzelne handelsübliche Fliese kann dabei ohne mühsames Zuschneiden auf die plattenförmige Abdeckung aufgelegt bzw. aufgeklebt werden. Die Kanten dieser Fliese und die diesen Kanten zugewandten Kanten der unmittelbar benachbarten Fliesen definieren einen umlaufenden Wassereinlaufspalt, dessen Breite der Fugenbreite entspricht. Der erfindungsgemäße Bodenablauf kommt somit im Bereich des Wassereinlaufspaltes ohne eine rahmenförmige Einfassung aus. Trotz des relativ schmalen Wassereinlaufspaltes bietet der erfindungsgemäße Bodenablauf eine ausreichend hohe Ablaufleistung. Beispielsweise lässt sich mit dem erfindungsgemäßen Bodenablauf bei einem Fliesenformat von ca. 10 cm x 10 cm und einer Fugen- bzw. Einlaufspaltbreite von ca. 5 mm eine Ablaufleistung von ca. 0,9 l/s erzielen.

Anstelle einer Fliese kann auf der plattenförmigen Abdeckung des erfindungsgemäßen Bodenablaufs bei Bedarf auch Mosaik, insbesondere Glasmosaik, Naturstein oder ein anderer Werkstoff wie z.B. eine Glas- oder Holzplatte aufgeklebt werden.

Die Abdeckung des erfindungsgemäßen Bodenablaufs weist vorzugsweise eine plattenförmige, im Wesentlichen quadratisch oder rechteckig ausgebildete Scheibe (Platte) auf.

Eine weitere bevorzugte Ausgestaltung des erfindungsgemäßen Bodenablaufs ist dadurch gekennzeichnet, dass die abgewinkelten Stege um einen Betrag von maximal 4 mm bis 10 mm, vorzugsweise 4 mm bis 8 mm, gegenüber der Oberseite der Scheibe (Platte) nach oben vorstehen. Wenn die Stege um einen solchen Betrag gegenüber der Oberseite der Scheibe nach oben vorstehen, ist in der Regel sichergestellt, dass die freien Enden (Spitzen) der Stege die unter den angrenzenden Fliesen angeordnete Fliesenkleberschicht überragen und bis auf Höhe der Kanten der angrenzenden Fliesen reichen. Die Scheibe der Abdeckung kann beispielsweise eine Dicke im Bereich von 2 mm bis 4 mm aufweisen.

Der erfindungsgemäße Bodenablauf bietet insbesondere die Möglichkeit, den aus Abdeckung, Fliesenkleber und Fliese (bzw. aus Abdeckung, Fliesenkleber und Mosaik) hergestellten Schichtaufbau in relativ niedriger Bauhöhe zu realisieren. Die Bauhöhe dieses Schichtaufbaus liegt bei dem erfindungsgemäßen Bodenablauf beispielsweise im Bereich von nur ca. 5 mm bis 25 mm.

Um eine gute Anhaftung von Fliesenkleber zu erzielen, weist die Abdeckung vorzugsweise eine raue und/oder dreidimensional strukturierte Oberseite auf.

Nach einer weiteren bevorzugten Ausgestaltung ist die Abdeckung formschlüssig und/oder lösbar mit dem Positionierungselement verbunden. Diese Ausgestaltung ist insbesondere in fertigungstechnischer Hinsicht günstig.

Darüber hinaus bietet diese Ausgestaltung die Möglichkeit, die Abdeckung getrennt von dem Positionierungselement aus dem Bodenablauf zu entnehmen, um den Ablauf gegebenenfalls reinigen zu können. Dies erleichtert den Zugang zu dem Bodenablauf bei einer erforderlichen Reinigung desselben. Vorzugsweise weist das Positionierungselement nach oben vorstehende Bolzen auf, die in Ausnehmungen in der Abdeckung formschlüssig eingesteckt sind. Die Bolzen werden vorzugsweise werkseitig mit der Abdeckung verschweißt.

Eine weitere bevorzugte Ausgestaltung des erfindungsgemäßen Bodenablaufs sieht vor, dass das Positionierungselement nach oben vorstehende Schultern aufweist, auf denen die Abdeckung aufliegt. Die Schultern begrenzen mehrere Wassereinlaufspalte und bewirken bei relativ geringem Materialverbrauch zur Herstellung des Positionierungselements eine ausreichend hohe Bauteilsteifigkeit. Vorzugsweise weist das Positionierungselement an den Schultern mit der Abdeckung zusammenwirkende Verbindungselemente, vorzugsweise Formschlusselemente auf.

Eine weitere vorteilhafte Ausgestaltung des erfindungsgemäßen Bodenablaufs besteht darin, dass das Positionierungselement mit Mitteln zur Einstellung seiner Höhe relativ zu dem Ablaufelement versehen ist. Hierdurch ist auf einfache Weise eine Höheneinstellung des Positionierungselements bzw. der darauf gelagerten Abdeckung möglich, um dessen bzw. deren Höhe an die Höhe eines Ablaufflansches (Befestigungsflansches) des Ablaufelementes anpassen zu können. Die Mittel zur Höheneinstellung sind dabei vorzugsweise als mittels eines Schneidwerkzeuges kürzbare Beine (Stützelemente) oder als Schraubfüße ausgebildet.

Nach einer weiteren bevorzugten Ausgestaltung des erfindungsgemäßen Bodenablaufs ist der Sitz zur lösbaren Aufnahme des ringförmigen Positionierungselements als ringförmiger Absatz des Ablaufelementes ausgebildet. Hierdurch wird in fertigungstechnisch günstiger Weise ein zuverlässiges Lager für das Positionierungselement in dem Ablaufelement erzielt.

Hinsichtlich einer passgenauen Ausrichtung der mit einer Fliese oder einem Mosaik belegten Abdeckung in Bezug auf ein Fugengitter ist es ferner von Vorteil, wenn nach einer weiteren bevorzugten Ausgestaltung des erfindungsgemäßen Bodenablaufs das Positionierungselement drehbar in dem Sitz des Ablaufelements aufgenommen bzw. gelagert ist.

Weitere bevorzugte und vorteilhafte Ausgestaltungen des erfindungsgemäßen Bodenablaufs sind in den Unteransprüchen angegeben.

Nachfolgend wird die Erfindung anhand einer mehrere Ausführungsbeispiele darstellenden Zeichnung näher erläutert. Es zeigen:
- Fig. 1: Bestandteile eines erfindungsgemäßen Bodenablaufs in perspektivischer Explosionsdarstellung mit einem Bauschutzstopfen und einem aus Fliesen gebildeten Bodenbelagsabschnitt;
- Fig. 2: ein zu dem Bodenablauf gehöriges ringförmiges Positionierungselement, in perspektivischer Darstellung;
- Fig. 3: das Positionierungselement der Fig. 2 mit einer damit verbundenen plattenförmigen Abdeckung, in perspektivischer Darstellung;
- Figuren 4 bis 10: verschiedene Einbauschritte bzw. Einbausituationen des Bodenablaufs der Fig. 1, in perspektivischer Darstellung, Draufsicht bzw. perspektivischer Schnittansicht;
- Fig. 11: einen Zierrahmen zur Einfassung einer auf der Abdeckung anzuordnenden Fliese für den Bodenablauf der Fig. 1, in perspektivischer Darstellung; und
- Fig. 12: die Einbausituation entsprechend Fig. 9 mit dem integrierten Zierrahmen der Fig. 11, in perspektivischer Schnittansicht.

Der in der Zeichnung dargestellte Bodenablauf umfasst ein Ablaufelement 1, das beispielsweise aus einem Höhenausgleichsstück bzw. einem sogenannten Aufstockelement besteht. Das Höhenausgleichstück 1 kann auf einem Ablaufgehäuse oder einem Ablaufrohr aufgesetzt werden (nicht gezeigt) und leitet das anfallende Wasser, zur Vermeidung von Feuchteschäden, direkt in das Ablaufgehäuse oder Ablaufrohr. Das Ablaufgehäuse kann dabei einen Geruchverschluss enthalten.

Das Höhenausgleichstück 1 wird in Verbindung mit einem Ablaufgehäuse in einer Aussparung, einem Durchbruch, oder auf dem Rohboden, installiert und dabei an eine Ablaufleitung angeschlossen (nicht gezeigt). Nach dieser Installation wird das Höhenausgleichstück bzw. Ablaufelement 1 mit einer abbindenden Baumaterialmasse 2, typischerweise Estrich, stoffschlüssig mit dem Rohboden verbunden (vgl. Fig. 4).

Des Weiteren umfasst der erfindungsgemäße Bodenablauf eine plattenförmige Abdeckung 3 zur Aufnahme einer einzelnen Fliese 4' oder eines aus mehreren kleinen Fliesen gebildeten Mosaiks. Die Abdeckung 3 ist so bemessen, dass sie eine einzelne handelsübliche Fliese 4' mit einem Format von beispielsweise ca. 9,4 cm x 9,4 cm, 9,5 cm x 9,5 cm, 10 cm x 10 cm oder ca. 15 cm x 15 cm aufnehmen kann.

Die Abdeckung 3 besteht aus einer plattenförmigen, im Wesentlichen quadratischen Scheibe (Platte) 3.1 mit an gegenüberliegenden Seiten vorstehenden, nach oben abgewinkelten Stegen (Laschen) 3.2. In dem Ausführungsbeispiel weist die Abdeckung 3 vier Laschen (Stege) 3.2 auf, wobei je eine Lasche 3.2 an einer der vier Seiten der Scheibe 3.1 angeordnet ist. Je zwei Laschen 3.2 sind vorzugsweise nahe einer Ecke der Scheibe 3.1 angeordnet, und zwar so, dass die beiden Laschenpaare an diametral gegenüberliegenden Ecken der Scheibe liegen.

Die Seitenlängen der Scheibe oder Platte 3.1 betragen beispielsweise ca. 92 mm x 92 mm. Die Ecken der Platte 3.1 sind vorzugsweise leicht abgerundet. Die Abdeckung 3 ist aus Kunststoff oder vorzugsweise aus Edelstahlblech hergestellt. Die Dicke der Platte 3 liegt beispielsweise im Bereich von 1 mm bis 3 mm. Die abgewinkelten Stege 3.2 stehen um einen Betrag im Bereich von ca. 4 mm bis 10 mm, vorzugsweise 4 mm bis 8 mm, gegenüber den Seiten der Platte 3.1 nach außen sowie gegenüber der Oberseite 3.3 der Platte 3.1 nach oben vor. Die Oberseite 3.3 der Abdeckung 3 ist rau ausgebildet oder dreidimensional strukturiert, um eine gute Anhaftung des zur Befestigung der Fliese 4' bzw. Mosaiks verwendeten Fliesenklebers zu erzielen.

Die Abdeckung 3 ist rahmenlos ausgebildet, so dass die Fliese 4' oder das Mosaik die Abdeckung 3 seitlich überragt oder im Wesentlichen bündig mit dem Außenrand der Abdeckung 3 abschließt.

An der Unterseite der Abdeckung 3 ist ein ringförmiges Positionierungselement 5 angeordnet, das mit der Abdeckung einen bzw. mehrere Wassereinlaufspalte 6 begrenzt. Das Positionierungselement 5 kann lösbar mit der Abdeckung 3 (Platte 3.1) verbunden sein. Vorzugsweise ist das Positionierungselement 5 aber einstückig mit der Abdeckung 3 verbunden, vorzugsweise verschweißt.

Anstelle mit einem Höhenausgleichstück 1 kann der erfindungsgemäße Aufsatz, der aus der Abdeckung 3 und dem Positionierungselement 5 gebildet ist, auch ohne Höhenausgleichstück, z.B. direkt in ein Ablaufgehäuse mit Verbundabdichtungsflansch oder anderes Ablaufelement gesetzt werden.

Das Positionierungselement 5 weist nach oben vorstehende Schultern 5.1 auf, auf denen die Abdeckung 3 aufliegt. An den Schultern 5.1 sind mit der Abdeckung zusammenwirkende Verbindungselemente 5.2 ausgebildet. Die Verbindungselemente 5.2 bestehen vorzugsweise aus an dem Positionierungselement angeformten, nach oben vorstehenden Bolzen, die in Ausnehmungen 3.4 in der Abdeckung 3 formschlüssig einsteckbar sind. Die Ausnehmungen 3.4 sind vorzugsweise als Durchgangslöcher ausgebildet. Sie können auch als Sacklöcher ausgebildet sein. Die Bolzen 5.2 liegen ebenso wie die Ausnehmungen bzw. Löcher 3.4 auf einem gemeinsamen Teilkreis und sind gleichmäßig voneinander beabstandet. Im eingesteckten Zustand ragen die Enden (Spitzen) der Bolzen 5.2 geringfügig über die Oberseite 3.3 der Platte 3.1 vor. Sie liegen im eingesteckten Zustand aber erheblich tiefer als die nach oben weisenden Spitzen der abgewinkelten Stege 3.2. Die Spitzen der Bolzen 5.2 werden vorzugsweise durch thermische Verformung mit der Abdeckung 3 verbunden und danach durch den auf die Oberseite 3.3 der Platte 3.1 aufgetragenen Fliesenkleber eingebettet oder überdeckt.

Der Außendurchmesser des Positionierungselements 5 ist kleiner als die Diagonale der Abdeckung 3. Ferner entspricht der Außendurchmesser des Positionierungselements 5 im Wesentlichen der Seitenlänge der Platte 3.1. Der Außendurchmesser des Positionierungselements 5 kann geringfügig größer oder kleiner als die Seitenlänge der Platte 3.1 sein (vgl. Fig. 3).

An dem Ablaufelement 1 ist ein Sitz 1.1 zur lösbaren Aufnahme des Positionierungselements 5 ausgebildet. Der Sitz 1.1 zur Aufnahme des Positionierungselements 5 besteht aus einem ringförmigen Absatz auf der Innenwandseite des Ablaufelements 1. Der Sitz bzw. Absatz 1.1 ist kreisringförmig ausgebildet. Das Positionierungselement 5 ist drehbar auf dem Absatz 1.1 gelagert. Die Erfindung umfasst auch Ausgestaltungen, bei denen zusätzlich zu dem Einlaufspalt 6 zwischen Abdeckung 3 und Positionierungselement 5 gegebenenfalls auch zwischen dem Positionierungselement 5 und dem Ablaufelement 1 mindestens ein weiterer Wassereinlaufspalt ausgebildet ist.

Das Ablaufelement 1 weist einen Abdichtungsflansch 1.2 auf, dessen Oberseite eine Abdichtungsebene definiert. Die Oberseite 3.3 der Platte 3.1 der Abdeckung 3 liegt im montierten Zustand im Niveau oder unterhalb des Niveaus der Oberseite des Befestigungsflansches 1.2.

Das Positionierungselement 5 ist mit Mitteln zur Einstellung seiner Höhe relativ zu dem Ablaufelement 1 versehen. Die Mittel zur Höheneinstellung sind bei den in der Zeichnung dargestellten Ausführungsbeispielen in Form von beinartigen Vorsprüngen (Laschen) 5.3 ausgebildet, die mittels eines Schneidwerkzeuges, beispielsweise eines Messers, auf ein passendes Maß gekürzt werden können. Um das Kürzen dieser Beine (Vorsprünge) 5.3 zu erleichtern, sind an deren Außenseite jeweils parallel zueinander verlaufende Führungsrippen 5.31 bzw. Nuten ausgebildet, an denen die Klinge eines Messers (nicht gezeigt) entlang geführt werden kann. Die Vorsprünge 5.3 verjüngen sich zu ihrem unteren Ende hin. Anstelle von mittels eines Schneidwerkzeuges kürzbaren Beinen 5.3 kann das Positionierungselement 5 auch mit Schraubfüßen (nicht gezeigt) zur Höheneinstellung ausgestattet sein.

In den Figuren 4 bis 10 sind verschiedene Einbausituationen des Bodenablaufs gezeigt. In Fig. 4 ist ein Bauschutzstopfen 7 in das Ablaufelement bzw. Aufstockelement 1 eingesteckt. Der Bauschutzstopfen 7 soll dem Fliesenleger ermöglichen, die Fliesen parallel und geradlinig um die Einlauföffnung zu verlegen und zudem verhindern, dass während der Rohbauphase Baumaterial in den Ablauf oder die damit verbundene Abwasserleitung gelangt. Der Bauschutzstopfen 7 weist einen zylindrischen Einsteckabschnitt und einen kasten- bzw. schalenförmigen Platzhalterabschnitt 7.1 auf. Der Bauschutzstopfen ist vorzugsweise als Spritzgießteil aus Kunststoff hergestellt. An die Innenflächen des schalenförmigen Platzhalterabschnittes 7.1 sind Versteifungsrippen 7.2 angeformt. Der Bauschutzstopfen 7 dient als Hilfsmittel, um Estrich 2, Fliesenkleber 8 und Fliesen 4 direkt bis zur Einlauföffnung des Bodenablaufs anarbeiten zu können, ohne dass Estrich 2 und/oder Fliesenkleber 8 in den Ablauf gelangen. Insbesondere dient der Bauschutzstopfen 7 dazu, einen gleichmäßigen umlaufenden Wassereinlaufspalt 4.1 in dem aus Fliesen 4 oder Mosaik hergestellten Bodenbelag zu erzeugen. Auf dem Estrich 2 kann zusätzlich eine Abdichtung (nicht gezeigt), beispielsweise eine wasserdichte Folie, insbesondere ein Flüssigfolie, aufgebracht werden.

In Fig. 5 ist die Einbausituation gezeigt, in welcher auf dem Estrich 2 Fliesenkleber 8 aufgetragen wurde und um den Bauschutzstopfen 7 herum Fliesen 4 verlegt und verfugt wurden.

In der Einbausituation gemäß Fig. 6 wurde der Bauschutzstopfen entfernt. Nunmehr wird das ringförmige Positionierungselement 5 zusammen mit der Abdeckung 3 in den Sitz 1.1 des Ablaufelements 1 eingesetzt. Das Positionierungselement 5 und die Abdeckung 3 können einzeln, nacheinander oder - wie in Fig. 6 gezeigt - als verbundene Einheit in das Ablaufelement 1 eingesetzt werden. Die abgewinkelten Laschen (Winkel) 3.2 der Abdeckung 3 dienen als Verdrehsicherung. Sie liegen im installierten Zustand der Abdeckung 3 an den die Einlauföffnung des Bodenablaufs begrenzenden Kanten der umliegenden Fliesen 4 an (vgl. Fig. 7).

Wie bereits erwähnt, wird das Positionierungselement 5 so eingestellt bzw. werden dessen Beine 5.3 so gekürzt, dass die Oberseite der Platte 3.1 im montierten Zustand im Niveau oder geringfügig unterhalb des Niveaus der Oberseite des Befestigungsflansches 1.2 des Ablaufelements 1 liegt. Die Oberkante der Platte 3.1 entspricht somit der Oberkante der Abdichtungsebene.

Anschließend wird eine Fliese 4' auf die Oberseite 3.3 der Abdeckung 3 aufgeklebt. Die Kanten dieser Fliese 4' können bei Bedarf etwas abgeschliffen und/oder poliert werden. Nach der Aushärtung des die Fliese 4' mit der Abdeckung 3 verbindenden Fliesenklebers ist der Aufbau des Bodenablaufs beendet.

Die Figuren 8 und 9 zeigen eine Draufsicht bzw. eine isometrische Darstellung des Bodenablaufs, während Fig. 10 einen isometrischen Vertikalschnitt zeigt. Die Figuren 8 und 10 zeigen deutlich, dass der erfindungsgemäße Bodenablauf im Fliesenbelag 4 einen relativ unauffälligen Einlaufspalt 4.1 generiert, der in das Fliesenraster (Fugengitter) unauffällig integriert ist und die relativ große Ablauföffnung 1.3 des Ablaufelements 1 verdeckt.

Das in den Fig. 11 und 12 dargestellte Ausführungsbeispiel unterscheidet sich von dem Ausführungsbeispiel der Fig. 1 bis 10 durch einen mit der Abdeckung 3 oder dem Positionierungselement 5 verbindbaren Zierrahmen (Dekorrahmen) 9 als Einfassung für eine auf die Abdeckung 3 aufgeklebte Fliese oder ein dort aufgeklebtes Mosaik. Der Zierrahmen 9 weist an seiner Unterseite vorstehende, plastisch umformbare Laschen 9.1 auf. Vorzugsweise ist an jeder Seite des Rahmens 9 mittig eine Lasche 9.1 ausgebildet. Die Laschen 9.1 lassen sich auf die gewünschte Einbauhöhe kürzen, zum Beispiel durch ein nach innen gerichtetes Abkanten um ca. 90°, so dass sie auf der Oberseite 3.3 der Abdeckung 3 aufliegen und dort im Fliesenkleber befestigt werden. Die jeweilige Lasche 9.1 kann mit Perforationen und/oder Einkerbungen 9.2 versehen sein, um ein baustellenseitiges Umbiegen (Abkanten) der Laschen 9.1 zu erleichtern. Der Zierrahmen 9 ist vorzugsweise aus Edelstahlblech gefertigt. Er weist an seiner Oberseite einen nach außen abgewinkelten - im Querschnitt betrachtet - abgerundeten Kragen 9.3 auf.

Die Ausführung der vorliegenden Erfindung ist nicht auf die in der Zeichnung dargestellten Ausführungsbeispiele beschränkt. Vielmehr sind zahlreiche Varianten möglich, die auch bei gegenüber den gezeigten Ausführungsbeispielen abgewandelter Gestaltung von der in den beiliegenden Ansprüchen angegebenen Erfindung Gebrauch machen. So können beispielsweise zur Verbindung der Abdeckung 3 mit dem Positionierungselement 5 auch nur drei Schultern 5.1 mit Bolzen 5.2 an dem Positionierungselement und eine entsprechende Anzahl von Ausnehmungen 3.4 in der Abdeckung 3 ausgebildet werden.

## Patentansprüche

1. Bodenablauf mit einer plattenförmigen Abdeckung (3) zur Aufnahme einer Fliese (4') oder eines Mosaiks und einem mit einer abbindenden Baumaterialmasse stoffschlüssig zu verbindenden Ablaufelement (1), wobei die Abdeckung (3) mit einem ringförmigen Positionierungselement (5) verbunden ist, das an der Unterseite der Abdeckung (3) angeordnet ist, wobei der Außendurchmesser des Positionierungselements (5) kleiner als oder gleich dem größten Außenmaß der Abdeckung (3) ist, und wobei an dem Ablaufelement (1) ein Sitz (1.1) zur lösbaren Aufnahme des ringförmigen Positionierungselements (5) ausgebildet ist, wobei das ringförmige Positionierungselement (5) mit der Abdeckung (3) mindestens einen Wassereinlaufspalt (6) begrenzt, **dadurch gekennzeichnet, dass**
die Abdeckung (3) rahmenlos ausgebildet ist, so dass die Fliese (4') oder das Mosaik die Abdeckung (3) seitlich überragt oder im Wesentlichen bündig mit dem Außenrand der Abdeckung (3) abschließt, und wobei die Abdeckung (3) mindestens zwei an gegenüberliegenden Seiten vorstehende, nach oben abgewinkelte Stege (3.2) aufweist.

2. Bodenablauf nach Anspruch 1, **dadurch gekennzeichnet, dass** die Abdeckung (3) eine plattenförmige, im Wesentlichen quadratisch oder rechteckig ausgebildete Scheibe (3.1) aufweist.

3. Bodenablauf nach Anspruch 2, **dadurch gekennzeichnet, dass** die abgewinkelten Stege (3.2) maximal um einen Betrag von 4 mm bis 10 mm, vorzugsweise 4 mm bis 8 mm, gegenüber der Oberseite (3.3) der Scheibe (3.1) nach oben vorstehen.

4. Bodenablauf nach einem der Ansprüche 1 bis 3, **dadurch gekennzeichnet, dass** die Abdeckung (3) formschlüssig und/oder lösbar mit dem Positionierungselement (5) verbindbar ist.

5. Bodenablauf nach einem der Ansprüche 1 bis 4, **dadurch gekennzeichnet, dass** das Positionierungselement (5) nach oben vorstehende Schultern (5.1) aufweist, auf denen die Abdeckung (3) aufliegt.

6. Bodenablauf nach einem der Ansprüche 1 bis 5, **dadurch gekennzeichnet, dass** das Positionierungselement (5) nach oben vorstehende Bolzen (5.2) aufweist, die in Ausnehmungen (3.4) in der Abdeckung (3) formschlüssig eingesteckt sind.

7. Bodenablauf nach einem der Ansprüche 1 bis 6, **dadurch gekennzeichnet, dass** die Abdeckung (3) eine raue und/oder dreidimensional strukturierte Oberseite (3.3) aufweist.

8. Bodenablauf nach einem der Ansprüche 1 bis 7, **dadurch gekennzeichnet, dass** das Positionierungselement (5) mit Mitteln (5.3) zur Einstellung seiner Höhe relativ zu dem Ablaufelement (1) versehen ist.

9. Bodenablauf nach einem der Ansprüche 1 bis 8, **dadurch gekennzeichnet, dass** der Sitz (1.1) zur lösbaren Aufnahme des ringförmigen Positionierungselements (5) als ringförmiger Absatz des Ablaufelementes (1) ausgebildet ist.

10. Bodenablauf nach einem der Ansprüche 1 bis 9, **dadurch gekennzeichnet, dass** das Positionierungselement (5) drehbar in dem Sitz (1.1) des Ablaufelements (1) aufgenommen ist.

11. Bodenablauf nach einem der Ansprüche 1 bis 10, **gekennzeichnet durch** einen mit der Abdeckung (3) oder dem Positionierungselement (5) verbindbaren Zierrahmen (9) als Einfassung für die Fliese oder das Mosaik.

12. Bodenablauf nach Anspruch 11, **dadurch gekennzeichnet, dass** der Zierrahmen (9) an seiner Unterseite vorstehende, plastisch umformbare Laschen (9.1) aufweist, wobei die jeweilige Lasche (9.1) vorzugsweise Perforationen und/oder Einkerbungen (9.2) aufweist.

13. Bodenablauf nach einem der Ansprüche 1 bis 12, **dadurch gekennzeichnet, dass** das Ablaufelement (1) einen Abdichtungsflansch (1.2) aufweist, dessen Oberseite eine Abdichtungsebene definiert, wobei die Oberseite der Scheibe (3.1) der Abdeckung (3) im montierten Zustand im Niveau oder unterhalb des Niveaus der Oberseite des Abdichtungsflansches (1.2) liegt.

## Claims

1. Floor drain comprising a plate-shaped cover (3) for receiving a tile (4') or mosaic, and a drain element (1) which can be integrally bonded to a body of setting building material, the cover (3) being connected to an annular positioning element (5) arranged on the underside of the cover (3), the outer diameter of the positioning element (5) being no larger than the largest outer dimension of the cover (3), and a seat (1.1) for removably receiving the annular positioning element (5) being formed on the drain element (1), the annular positioning element (5) defining, together with the cover (3), at least one water inlet opening (6), **characterised in that** the cover (3) does not have a frame, and therefore the tile (4') or mosaic protrudes beyond the sides of the cover (3) or ends substantially flush with the outer edge of the cover (3), and the cover (3) comprising at least two connecting pieces (3.2) which protrude on opposite sides and are angled upwards.

2. Floor drain according to claim 1, **characterised in that** the cover (3) comprises a plate-shaped panel (3.1) which is substantially square or rectangular.

3. Floor drain according to claim 2, **characterised in that** the angled connecting pieces (3.2) protrude upwards above the upper face (3.3) of the panel (3.1) by a maximum of from 4 mm to 10 mm, preferably from 4 mm to 8 mm.

4. Floor drain according to any of claims 1 to 3, **characterised in that** the cover (3) can be connected to the positioning element (5) with a positive fit and/or so as to be removable.

5. Floor drain according to any of claims 1 to 4, **characterised in that** the positioning element (5) comprises upwardly protruding shoulders (5.1) on which the cover (3) rests.

6. Floor drain according to any of claims 1 to 5, **characterised in that** the positioning element (5) comprises upwardly protruding bolts (5.2) which are inserted with a positive fit into recesses (3.4) in the cover (3).

7. Floor drain according to any of claims 1 to 6, **characterised in that** the cover (3) has a rough and/or three-dimensionally structured upper face (3.3).

8. Floor drain according to any of claims 1 to 7, **characterised in that** the positioning element (5) is provided with means (5.3) for adjusting the height thereof relative to the drain element (1).

9. Floor drain according to any of claims 1 to 8, **characterised in that** the seat (1.1) for removably receiving the annular positioning element (5) is designed as an annular step of the drain element (1).

10. Floor drain according to any of claims 1 to 9, **characterised in that** the positioning element (5) is rotatably received in the seat (1.1) of the drain element (1).

11. Floor drain according to any of claims 1 to 10, **characterised by** a decorative frame (9) that can be connected to the cover (3) or the positioning element (5) as trim for the tile or mosaic.

12. Floor drain according to claim 11, **characterised in that** the decorative frame (9) comprises, on its underside, plastically deformable protruding tabs (9.1), each tab (9.1) preferably comprising perforations and/or indentations (9.2).

13. Floor drain according to any of claims 1 to 12, **characterised in that** the drain element (1) comprises a sealing flange (1.2), the upper face of which defines a sealing plane, the upper face of the panel (3.1) of the cover (3) being at the same level as or below the level of the upper face of the sealing flange (1.2) in the assembled state.

## Revendications

1. Bouche d'égout comprenant un élément de recouvrement (3) en forme de plaque servant au logement d'un carreau de céramique (4') ou d'une mosaïque et comprenant un élément d'évacuation (1) à assembler, par continuité de matière, avec une masse de matériau de construction faisant prise, où l'élément de recouvrement (3) est assemblé avec un élément de positionnement (5) de forme annulaire, élément de positionnement qui est disposé sur le dessous de l'élément de recouvrement (3), où le diamètre extérieur de l'élément de positionnement (5) est plus petit que, ou égal à, la dimension extérieure la plus grande de l'élément de recouvrement (3), et où un siège (1.1) servant au logement amovible de l'élément de positionnement (5) de forme annulaire est configuré sur l'élément d'évacuation (1), où l'élément de positionnement (5) de forme annulaire délimite, avec l'élément de recouvrement (3), au moins un intervalle d'entrée d'eau (6), **caractérisé en ce que** l'élément de recouvrement (3) est configuré sans cadre, de sorte que le carreau de céramique (4') ou la mosaïque dépasse latéralement de l'élément de recouvrement (3) ou bien se termine pratiquement à fleur du bord extérieur de l'élément de recouvrement (3), et où l'élément de recouvrement (3) présente au moins deux éléments saillants (3.2) coudés vers le haut et faisant saillie sur des côtés opposés.

2. Bouche d'égout selon la revendication 1, **caractérisé en ce que** l'élément de recouvrement (3) présente une pièce plate (3.1) en forme de plaque, pratiquement carrée ou rectangulaire.

3. Bouche d'égout selon la revendication 2, **caractérisé en ce que** les éléments saillants coudés (3.2) font saillie vers le haut, le dépassement étant au maximum de 4 mm à 10 mm, de préférence de 4 mm à 8 mm, par rapport au dessus (3.3) de la pièce plate (3.1).

4. Bouche d'égout selon l'une quelconque des revendications 1 à 3, **caractérisé en ce que** l'élément de recouvrement (3) peut être assemblé avec l'élément de positionnement (5), par complémentarité de forme et/ou de manière amovible.

5. Bouche d'égout selon l'une quelconque des revendications 1 à 4, **caractérisé en ce que** l'élément de positionnement (5) présente des épaulements (5.1) faisant saillie vers le haut, épaulements sur lesquels l'élément de recouvrement (3) vient en appui.

6. Bouche d'égout selon l'une quelconque des revendications 1 à 5, **caractérisé en ce que** l'élément de positionnement (5) présente des boulons (5.2) faisant saillie vers le haut, boulons qui sont rentrés, par complémentarité de forme, dans des creux (3.4) formés dans l'élément de recouvrement (3).

7. Bouche d'égout selon l'une quelconque des revendications 1 à 6, **caractérisé en ce que** l'élément de recouvrement (3) présente un dessus (3.3) rugueux et/ou structuré de façon tridimensionnelle.

8. Bouche d'égout selon l'une quelconque des revendications 1 à 7, **caractérisé en ce que** l'élément de positionnement (5) est doté de moyens (5.3) servant au réglage de sa hauteur par rapport à l'élément d'évacuation (1).

9. Bouche d'égout selon l'une quelconque des revendications 1 à 8, **caractérisé en ce que** le siège (1.1) servant au logement amovible de l'élément de positionnement (5) de forme annulaire est configuré comme un épaulement, de forme annulaire, de l'élément d'évacuation (1).

10. Bouche d'égout selon l'une quelconque des revendications 1 à 9, **caractérisé en ce que** l'élément de positionnement (5) est logé de manière à pouvoir tourner dans le siège (1.1) de l'élément d'évacuation (1).

11. Bouche d'égout selon l'une quelconque des revendications 1 à 10, **caractérisé par** un cadre décoratif (9) pouvant être assemblé avec l'élément de recouvrement (3) ou avec l'élément de positionnement (5), ledit cadre décoratif servant de bordure pour le carreau de céramique ou pour la mosaïque.

12. Bouche d'égout selon la revendication 11, **caractérisé en ce que** le cadre décoratif (9) présente, sur sa partie inférieure, des pattes (9.1) plastiquement déformables, où la patte respective (9.1) présente de préférence des perforations et/ou des encoches (9.2).

13. Bouche d'égout selon l'une quelconque des revendications 1 à 12, **caractérisé en ce que** l'élément d'évacuation (1) présente une collerette d'étanchéité (1.2) dont le dessus définit un plan d'étanchéité, où le dessus de la pièce plate (3.1) de l'élément de recouvrement (3), quand la pièce plate est montée, se trouve au niveau ou au-dessous du niveau du dessus de la collerette d'étanchéité (1.2).
